# EUROPÄISCHE PATENTSCHRIFT

(11) **EP 3 507 474 B1**
(45) Veröffentlichungstag und Bekanntmachung des Hinweises auf die Patenterteilung: **27.07.2022**
(21) Anmeldenummer: 17751365.2
(22) Anmeldetag: 04.08.2017
(51) Int. Cl.: F02D 41/06, F02D 41/20, F02D 41/38, F02M 59/36

(54) **VERFAHREN ZUR ANSTEUERUNG EINES ELEKTROMAGNETISCH ANSTEUERBAREN EINLASSVENTILS**
METHOD FOR CONTROLLING AN ELECTROMAGNETICALLY CONTROLLABLE INLET VALVE
PROCÉDÉ DE COMMANDE D'UNE SOUPAPE D'ADMISSION À COMMANDE ÉLECTRO-MAGNÉTIQUE

(30) Priorität: 30.08.2016 DE 102016216343
(43) Veröffentlichungstag der Anmeldung: 10.07.2019
(73) Patentinhaber: Robert Bosch GmbH, 70442 Stuttgart (DE)
(72) Erfinder: LANGENBACH, Christian, 71576 Erbstetten (DE)
(86) Internationale Anmeldenummer: PCT/EP2017/069854
(87) Internationale Veröffentlichungsnummer: WO 2018/041534

(56) Entgegenhaltungen:
- EP-A1- 0 304 748
- EP-A1- 2 863 046
- EP-A2- 2 554 825
- WO-A1-2010/031642
- WO-A1-2015/197433
- DE-A1-102011 084 194
- DE-A1-102011 106 824
- DE-T5-112014 000 612
- US-A1- 2010 299 052

## Beschreibung

Die Erfindung betrifft ein Verfahren zur Ansteuerung eines elektromagnetisch ansteuerbaren Einlassventils mit den Merkmalen des Oberbegriffs des Anspruchs 1. Ferner betrifft die Erfindung ein Computerprogramm zur Ausführung des Verfahrens.

### Stand der Technik

Aus der Offenlegungsschrift DE 10 2010 027 745 A1 ist eine Hochdruckpumpe mit integriertem Einlassventil bekannt, über welches Brennstoff in einen Pumpenarbeitsraum der Hochdruckpumpe führbar ist. Das Einlassventil ist in der Weise ansteuerbar, dass eine Zumessung des Brennstoffs zur Realisierung einer Voll-oder Teilbefüllung des Pumpenarbeitsraums möglich ist. Die Ansteuerung des Einlassventils wird mittels eine Magnetspule bewirkt, die zum Öffnen des Einlassventils bestromt wird. Die Ansteuerung erfolgt vorzugsweise in Abhängigkeit von der Bewegung eines Pumpenkolbens der Hochdruckpumpe, wobei weiterhin vorzugsweise das Einlassventil geöffnet wird, wenn der Pumpenkolben seine oberer Totpunktlage erreicht.

Aus der Offenlegungsschrift DE 10 2013 215 909 A1 geht ferner ein Verfahren zur Steuerung und Regelung einer mit einem Einlassventil mit elektromagnetischem Aktor versehenen Hochdruckkraftstoffpumpe hervor, bei dem das Einlassventil als stromlos offenes Ventil ausgebildet ist. Das heißt, dass der elektromagnetische Aktor bestromt wird, um das Einlassventil zu schließen. Die Bestromung erfolgt dabei in Abhängigkeit von der aktuellen Position eines Pumpenkolbens der Hochdruckkraftstoffpumpe, vorausgesetzt, dass eine entsprechende Positionsinformation verfügbar ist. Ist dies nicht der Fall, beispielsweise bei einem schnellen Wiederstart der Verbrennungskraftmaschine nach deren Stopp, wie er für ISS (Instant Start System) und HEV (Hybrid Electric Vehicle) Anwendungen typisch ist, erfolgt die Bestromung des elektromagnetischen Aktors zunächst unabhängig von der Position des Pumpenkolbens gemäß einer vorgegebenen Bestromungsstrategie, und zwar in der Weise, dass die Förderleistung der Hochdruckpumpe nicht beeinflusst wird. Das Verfahren stellt somit ab dem Start der Verbrennungskraftmaschine die Förderung von Kraftstoff ab dem ersten Förderhub der Hochdruckkraftstoffpumpe sicher. Die vorgegebene Bestromungsstrategie kann dabei eine Bestromung in Intervallen oder eine Dauerbestromung vorsehen, wobei eine Mengenregelung bei Dauerbestromung nicht möglich ist. Die Bestromung in Intervallen besitzt zudem den Vorteil, dass im Vergleich zur Dauerbestromung die Verlustleistung gering gehalten werden kann.

Aus der DE 11 2014 000 612 T5 ist zudem eine Steuervorrichtung für eine Hochdruckpumpe mit einer Pumpenkammer und einem hin- und herbeweglichen Pumpenkolben bekannt. Die Steuervorrichtung umfasst Ventilöffnungssteuermittel zum Durchführen einer Ventilöffnungssteuerung, bei der die Erregung einer Spule eines elektromagnetischen Aktuators gestoppt wird, so dass ein Regulierungsventil zum Befüllen der Pumpenkammer geöffnet wird.

Einlassventile der vorstehend genannten Art sind empfindlich gegenüber im Kraftstoff enthaltene Partikel. In der Regel ist daher dem Einlassventil ein Sieb vorgeschaltet, um derartige Partikel zurückzuhalten. Bei niedrigen Außentemperaturen bzw. niedrigen Kraftstofftemperaturen kann es zu Paraffinausscheidungen im Kraftstoff kommen, die dazu führen, dass sich das Sieb zusetzt. Infolgedessen kann es zu Raildruckabweichungen und damit zu einem Nichtstarten oder einem Ausfall der Brennkraftmaschine kommen. Bestenfalls wird ein Notfahrmodus aktiviert, der jedoch nur eine eingeschränkte Motorleistung zulässt.

Der vorliegenden Erfindung liegt die Aufgabe zugrunde, ein Verfahren zur Ansteuerung eines elektromagnetisch ansteuerbaren Einlassventils anzugeben, das auch bei niedrigen Außen- bzw. Kraftstofftemperaturen eine zuverlässige Mengenregelung ermöglicht. Auf diese Weise sollen Raildruckabweichungen sowie damit einhergehende Ausfälle der Brennkraftmaschine vermieden werden.

Die Aufgabe wird gelöst durch das in Anspruch 1 angegebene Verfahren. Vorteilhafte Weiterbildungen der Erfindung sind den Unteransprüchen zu entnehmen. Ferner wird ein Computerprogramm zur Ausführung des erfindungsgemäßen Verfahrens angegeben.

### Offenbarung der Erfindung

Bei dem Verfahren zur Ansteuerung eines in eine Kraftstoff-Hochdruckpumpe integrierten, elektromagnetisch ansteuerbaren Einlassventils wird eine Magnetspule zum Schließen des Einlassventils bestromt. Das heißt, dass das Einlassventil als stromlos offenes Ventil ausgebildet ist. Die Bestromung erfolgt dabei in Abhängigkeit vom Kolbenhub eines Pumpenkolbens der Kraftstoff-Hochdruckpumpe. Erfindungsgemäß wird über die Bestromung der Magnetspule eine Verlustleistung eingebracht, die zur Erwärmung des Kraftstoffs verwendet wird.

Durch die Erwärmung des Kraftstoffs sinkt die Gefahr einer Paraffinausscheidung und damit die Gefahr, dass sich ein dem Einlassventil vorgeschaltetes Sieb zusetzt. Denn je nach Betriebspunkt wird ein Teil der dem Hochdruck-Elementraum zuvor über das Einlassventil zugeführten Kraftstoffmenge wieder ausgeschoben, so dass auf diese Weise erwärmter Kraftstoff zurück in den Zulaufbereich und damit vor das Sieb gelangt. Der ausgeschobene erwärmte Kraftstoff verhindert, dass sich das Sieb aufgrund Paraffinausscheidungen zusetzt bzw. versulzt, so dass auch bei niedrigen Außentemperaturen eine zuverlässige Mengenreglung über das Einlassventil sichergestellt ist. Damit sinkt zugleich die Gefahr eines Nichtstartens oder eines Ausfalls der Brennkraftmaschine, die mittels der Kraftstoff-Hochdruckpumpe mit Kraftstoff versorgt wird.

Die Verlustleistung zur Erwärmung des Kraftstoffs wird gezielt durch Variieren einer der Ansteuerung des Einlassventils dienenden Bestromungsstrategie eingebracht. Das Öffnungs- und Schließverhalten des Einlassventils bleibt davon bevorzugt unbeeinflusst, um weiterhin eine präzise Mengenregelung zu ermöglichen.

Üblicherweise wird ein elektromagnetisch ansteuerbares Einlassventil während eines Förderzyklus einer Kraftstoff-Hochdruckpumpe einmal angesteuert. Die Bestromungsparameter sind dabei in der Regel so gewählt, dass mit dem kleinstmöglichen Energieeinsatz ein sicheres Schließen des Einlassventils gewährleistet ist. Ein typisches Bestromungsprofil mit zugehörigem Hub H des Pumpenkolbens über die Zeit t ist beispielhaft in der Fig. 1 dargestellt. Das Bestromungsprofil A weist eine kurze Anzugsstromphase a zum Schließen des Einlassventils und eine hieran anschließende Haltestromphase b auf, in welcher das Stromniveau gesenkt ist. Auf die Haltestromphase b folgt eine Phase c, in welcher die Bestromung unterbrochen bzw. das Einlassventil geöffnet ist. In der Fig. 1 wird das Einlassventil erst kurz vor Erreichen des oberen Totpunkts (OT) während des Förderhubs des Pumpenkolbens geschlossen, um eine geringe Fördermenge einzustellen. Denn über den Schließzeitpunkt des Einlassventils ist die Fördermenge der Kraftstoff-Hochdruckpumpe einstellbar.

Bei dem erfindungsgemäßen Verfahren wird demgegenüber ein Bestromungsprofil gewählt, das zum Einbringen der Verlustleistung einen erhöhten Energieeinsatz erfordert. Beispielsweise kann die Bestromungsdauer verlängert und/oder das Stromniveau angehoben werden. Alternativ oder ergänzend können die zeitlichen Abstände aufeinanderfolgender Bestromungsphasen verkürzt werden, so dass das elektromagnetisch ansteuerbare Einlassventil während eines Förderzyklus der Kraftstoff-Hochdruckpumpe mehr als einmal angesteuert wird.

Bevorzugt wird zur Einbringung der Verlustleistung die Bestromung der Magnetspule nach dem Schließen des Einlassventils auf unverändert hohem Stromniveau oder auf einem reduzierten Stromniveau über eine bestimmte Zeitdauer fortgesetzt. Das hohe Stromniveau kann dem Stromniveau zum Schließen des Einlassventils entsprechen (Anzugsstromniveau), indem beispielsweise nach dem Schließen des Einlassventils nicht auf einen reduziertes Stromniveau (Haltestromniveau) umgeschaltet wird. Alternativ kann nach dem Schließen das Stromniveau gesenkt werden, indem beispielsweise auf Haltestrom umgeschaltet wird.

Die Fortsetzung der Bestromung auf gleichem oder abgesenktem Stromniveau erfolgt innerhalb eines Förderzyklus der Kraftstoff-Hochdruckpumpe. Das heißt, dass die Bestromungsphase innerhalb eines Förderzyklus mindestens einmal unterbrochen wird, um eine Mengenregelung über das Einlassventil zu ermöglichen.

Vorzugsweise wird die Bestromung der Magnetspule beendet, bevor der Pumpenkolben der Kraftstoff-Hochdruckpumpe eine untere Totpunktlage erreicht hat.

Auf diese Weise ist sichergestellt, dass das Einlassventil zur Mengenregelung über die Saugphase hinweg geöffnet bleibt. Alternativ kann die Bestromung der Magnetspule über den unteren Totpunkt des Pumpenkolbens hinaus verlängert werden, wenn eine geringe Fördermenge gefordert ist.

Darüber hinaus wird vorgeschlagen, dass die Bestromung der Magnetspule nach dem Schließen des Einlassventils in Intervallen fortgesetzt wird. Das heißt, dass während eines Förderzyklus der Kraftstoff-Hochdruckpumpe mehrere aufeinanderfolgende Stromstöße gesetzt werden. Die Bestromungsdauer der einzelnen Stromstöße ist dabei ausreichend kurz gewählt, so dass das Einlassventil, insbesondere während des Förderhubs des Pumpenkolbens, nicht betätigt wird. Ferner muss die Bestromungsdauer limitiert werden, da mit zunehmender Drehzahl die schließenden Kräfte aus der Hydraulik zunehmen. Bevorzugt wird die Bestromungsdauer so kurz gewählt, dass in allen Drehzahlbereichen ein Schließen verhindert wird. Alternativ kann die Bestromungsdauer mit der Drehzahl variiert werden.

Gemäß einer bevorzugten Ausführungsform der Erfindung wird bzw. werden demzufolge das Stromniveau und/oder die Bestromungsdauer drehzahlabhängig variiert.

Des Weiteren wird vorgeschlagen, dass die Magnetspule vor dem Schließen des Einlassventils auf einem Haltestromniveau oder einem darunter liegenden Stromniveau bestromt wird. Das Schließen kann dann vom Haltestromniveau oder dem darunter liegenden Stromniveau durch Erhöhung des Stromniveaus auf ein Anzugsstromniveau gestartet werden. Auf diese Weise kann die Bestromungsdauer maximiert werden, ohne dass die Gefahr eines unbeabsichtigten Schließens des Einlassventils besteht. Zum Schließen des Einlassventils wird das Stromniveau kurzzeitig angehoben. Um ein sicheres Schließen über alle Drehzahlbereiche zu ermöglichen, kann das Stromniveau vor dem Anheben kurzzeitig abgesenkt werden. Auf diese Weise wird den zunehmenden hydraulischen Kräften bei zunehmender Drehzahl Rechnung getragen.

In Weiterbildung der Erfindung wird vorgeschlagen, dass das Stromniveau unter Zuhilfenahme einer Boostfunktion variiert wird. Die Boostfunktion ermöglicht Spannungen, die oberhalb der normalen Batteriespannung liegen, so dass hierüber ein besonders schnelles Umschalten zwischen unterschiedlichen Stromniveaus sowie ein besonders schnelles Starten und/oder Beenden einer Bestromungsphase möglich sind. Zudem sind höhere Verlustleistungen realisierbar.

Aufgrund des erhöhten Energieeinsatzes wird das erfindungsgemäße Verfahren bevorzugt zeitlich begrenzt durchgeführt, und zwar insbesondere dann wenn die Gefahr eines Versulzens eines dem Einlassventil vorgeschalteten Siebs besteht. Erfindungsgemäß erfolgt daher die Durchführung des Verfahrens bei Unterschreitung einer vorgegebenen Temperaturschwelle, bei einem Kaltstart und/oder bei Überschreitung einer vorgegebenen Kraftstoffviskosität. Die Temperatur und/oder die Viskosität des Kraftstoffs werden daher weiterhin bevorzugt überwacht.

Vorteilhafterweise wird das Verfahren nach Maßgabe eines Programmcodes eines auf einem Steuergerät ablaufenden Computerprogramms ausgeführt. Der Programmcode ist hierzu im Steuergerät hinterlegt oder auf einem separaten Speichermedium gespeichert sein. Im Steuergerät können ferner Messdaten ausgewertet werden, die Rückschlüsse auf Temperatur und/oder Viskosität des Kraftstoffs ermöglichen, um die Ausführung des Verfahrens bei Unter- oder Überschreitung eines vorgegebenen Grenzwertes automatisch zu starten.

Zu Ausführung des erfindungsgemäßen Verfahrens wird daher ferner ein Computerprogramm mit einem Programmcode vorgeschlagen, der in einem Steuergerät hinterlegt oder auf einem separaten Speichermedium gespeichert ist.

Bevorzugte Ausführungsformen der Erfindung werden nachfolgend anhand der beigefügten Zeichnungen näher erläutert. Diese zeigen:
- Fig. 1: ein Diagramm zur Darstellung eines bekannten Bestromungsprofils und
- Fig. 2: ein Diagramm zur Darstellung erfindungsgemäßer Bestromungsprofile.

### Ausführliche Beschreibung der Zeichnungen

Das in der Fig. 1 dargestellte bekannte Bestromungsprofil A zeichnet sich durch eine vergleichsweise kurze Bestromungsdauer auf, die aus den Bestromungsphasen a und b besteht. Das Einlassventil wird zudem nur einmal je Förderzyklus zum Schließen bestromt und zwar kurz bevor der Pumpenkolben den oberen Totpunkt (OT) erreicht.

In der Fig. 2 sind drei unterschiedliche Bestromungsprofile B-D gemäß der Erfindung dargestellt.

Das Bestromungsprofil B unterscheidet sich von dem bekannten Bestromungsprofil A der Fig. 1 dadurch, dass die Bestromungsdauer verlängert ist. Zudem wird die Bestromung auf gleichbleibend hohem Niveau fortgesetzt. Auf diese Weise wird eine Verlustleistung eingebracht, die zur Erwärmung des Kraftstoffs nutzbar ist.

Das Bestromungsprofil C weist eine maximierte Bestromungsdauer auf, wobei das Stromniveau gegenüber dem Profil B reduziert ist. Lediglich zum Schließen des Einlassventils wird das Stromniveau kurz angehoben.

Das Bestromungsprofil D zeichnet sich durch mehrere aufeinanderfolgende kurze Stromstöße bzw. Bestromungsintervalle aus, die in Summe ebenfalls zu einer Verlängerung der Bestromungsdauer führen.

## Patentansprüche

1. Verfahren zur Ansteuerung eines in eine Kraftstoff-Hochdruckpumpe integrierten, elektromagnetisch ansteuerbaren Einlassventils, bei dem zum Schließen des Einlassventils eine Magnetspule in Abhängigkeit vom Kolbenhub eines Pumpenkolbens der Kraftstoff-Hochdruckpumpe bestromt wird,
**dadurch gekennzeichnet, dass** bei Unterschreitung einer vorgegebenen Temperaturschwelle, bei einem Kaltstart und/oder bei Überschreitung einer vorgegebenen Kraftstoffviskosität über die Bestromung der Magnetspule eine Verlustleistung eingebracht wird, die zur Erwärmung des Kraftstoffs verwendet wird, so dass die Gefahr einer Paraffinausscheidung und damit die Gefahr sinkt, dass sich ein dem Einlassventil vorgeschaltetes Sieb zusetzt.

2. Verfahren nach Anspruch 1,
**dadurch gekennzeichnet, dass** die Bestromung der Magnetspule nach dem Schließen des Einlassventils auf unverändert hohem Stromniveau oder auf einem reduzierten Stromniveau über eine bestimmte Zeitdauer fortgesetzt wird.

3. Verfahren nach Anspruch 1 oder 2,
**dadurch gekennzeichnet, dass** die Bestromung der Magnetspule beendet wird, bevor der Pumpenkolben der Kraftstoff-Hochdruckpumpe eine untere Totpunktlage erreicht hat.

4. Verfahren nach einem der vorhergehenden Ansprüche,
**dadurch gekennzeichnet, dass** die Bestromung der Magnetspule nach dem Schließen des Einlassventils in Intervallen fortgesetzt wird.

5. Verfahren nach Anspruch 4,
**dadurch gekennzeichnet, dass** beim Fortsetzen der Bestromung der Magnetspule nach dem Schließen des Einlassventils in Intervallen das Stromniveau und/oder die Bestromungsdauer drehzahlabhängig variiert wird.

6. Verfahren nach einem der vorhergehenden Ansprüche,
**dadurch gekennzeichnet, dass** die Magnetspule vor dem Schließen des Einlassventils auf einem Haltestromniveau oder einem darunterliegenden Stromniveau bestromt wird.

7. Verfahren nach Anspruch 6,
**dadurch gekennzeichnet, dass** das Schließen des Einlassventils vom Haltestromniveau aus oder einem unter Haltestromniveau liegenden Stromniveau durch Erhöhung des Stromniveaus auf ein Anzugsstromniveau gestartet wird.

8. Verfahren nach einem der vorhergehenden Ansprüche,
**dadurch gekennzeichnet, dass** das Stromniveau unter Zuhilfenahme einer Boostfunktion variiert wird.

9. Verfahren nach einem der vorhergehenden Ansprüche,
**dadurch gekennzeichnet, dass** das Verfahren nach Maßgabe eines Programmcodes eines auf einem Steuergerät ablaufenden Computerprogramms ausgeführt wird.

10. Computerprogramm mit Programmcode zur Ausführung eines Verfahrens nach einem der vorhergehenden Ansprüche, wobei der Programmcode in einem Steuergerät hinterlegt oder auf einem separaten Speichermedium gespeichert ist.

## Claims

1. Method for controlling an electromagnetically controllable inlet valve that is integrated in a high-pressure fuel pump, in which for closing the inlet valve a solenoid is energized as a function of the piston stroke of a pump piston of the high-pressure fuel pump,
**characterized in that,** when undershooting a predefined temperature threshold, when cold-starting and/or when exceeding a predefined fuel viscosity, a power loss which is used for heating the fuel is introduced by way of the current feed to the solenoid, so that the risk of a separation of paraffin, and thus the risk of a sieve disposed upstream of the inlet valve being clogged, is reduced.

2. Method according to Claim 1,
**characterized in that,** upon closing the inlet valve, the current feed to the solenoid is continued at an unchanged high current level or at a reduced current level over a specific temporal duration.

3. Method according to Claim 1 or 2,
**characterized in that** the current feed to the solenoid is terminated before the pump piston of the high-pressure fuel pump has reached a lower dead centre.

4. Method according to one of the preceding claims,
**characterized in that,** upon closing the inlet valve, the current feed to the solenoid is continued in intervals.

5. Method according to Claim 4,
**characterized in that,** when continuing the current feed to the solenoid upon closing the inlet valve in intervals, the current level and/or the energizing period is varied as a function of the rotating speed.

6. Method according to one of the preceding claims,
**characterized in that,** prior to closing the inlet valve, the solenoid is energized at a holding current level or a current level below the latter.

7. Method according to Claim 6,
**characterized in that** the closing of the inlet valve is started so as to proceed from the holding current level or a current level below the holding current level by increasing the current level to a pull-in current level.

8. Method according to one of the preceding claims,
**characterized in that** the current level is varied with the aid of a boost function.

9. Method according to one of the preceding claims,
**characterized in that** the method is carried out according to a program code of a computer program running on a control apparatus.

10. Computer program having a program code for carrying out a method according to one of the preceding claims, wherein the program code is memorized in a control apparatus or is stored on a separate storage medium.

## Revendications

1. Procédé permettant de piloter une soupape d'admission à commande électromagnétique, intégrée dans une pompe à carburant haute pression, dans lequel, pour la fermeture de la soupape d'admission, une bobine magnétique est excitée en fonction de la course de piston d'un piston de pompe à carburant haute pression,
**caractérisé en ce que** dans le cas d'un soupassement d'un seuil de température prédéfini, d un démarrage à froid et/ou d'un dépassement d'une viscosité de carburant prédéfinie, l'excitation de la bobine magnétique introduit une puissance dissipée qui est utilisée pour chauffer le carburant de façon à réduire que le risque d'un dépôt de paraffine et donc le risque qu'un tamis placé en amont de la soupape d'admission se bouche.

2. Procédé selon la revendication 1, **caractérisé en ce qu'**après la fermeture de la soupape d'admission, l'excitation de la bobine magnétique continue à un niveau de courant élevé inchangé ou à un niveau de courant réduit pendant une période déterminée.

3. Procédé selon la revendication 1 ou 2, **caractérisé en ce que** l'excitation de la bobine magnétique est terminée avant que le piston de pompe de la pompe à carburant haute pression n'atteigne une position de point mort bas.

4. Procédé selon l'une quelconque des revendications précédentes, **caractérisé en ce qu'**après la fermeture de la soupape d'admission, l'excitation de la bobine magnétique continue par intervalles.

5. Procédé selon la revendication 4, **caractérisé en ce que** lorsque l'excitation de la bobine magnétique continue après la fermeture de la soupape d'admission, le niveau de courant et/ou la durée d'excitation sont variés par intervalles en fonction de la vitesse de rotation.

6. Procédé selon l'une quelconque des revendications précédentes, **caractérisé en ce que** la bobine magnétique est excitée avant la fermeture de la soupape d'admission à un niveau de courant de maintien ou à un niveau de courant inférieur à celui-ci.

7. Procédé selon la revendication 6, **caractérisé en ce que** la fermeture de la soupape d'admission commence en partant du niveau de courant de maintien ou d'un niveau de courant inférieur au niveau de courant de maintien par l'augmentation du niveau de courant jusqu'à un niveau de courant d'actionnement.

8. Procédé selon l'une quelconque des revendications précédentes, **caractérisé en ce que** le niveau de courant est amené à varier à l'aide d'une fonction de suramplification.

9. Procédé selon l'une quelconque des revendications précédentes, **caractérisé en ce que** le procédé est effectué conformément à un code programme d'un programme informatique exécuté sur un contrôleur.

10. Programme informatique comprenant du code programme pour exécuter un procédé selon l'une quelconque des revendications précédentes, dans lequel le code programme est mémorisé sur un contrôleur ou stocké sur un support de stockage séparé.
